# DEMANDE DE BREVET EUROPEEN

(11) **EP 1 757 260 A1**
(43) Date de publication de la demande: **28.02.2007**
(21) Numéro de dépôt: 05447189.1
(22) Date de dépôt: 23.08.2005
(51) Int. Cl.: A61H 33/00, A61H 37/00

(54) **Procédé et logiciel de pilotage et de gestion d'un appareil d'hydromassage par douche au jet, en ce compris la définition et l'execution des actions et traitements**

(71) Demandeur: Sartor, Giovanni Luigi, 4030 Grivegnee (BE)
(72) Inventeur: Sartor, Giovanni Luigi, 4030 Grivegnee (BE)
(74) Mandataire: Van Malderen, Michel

(57) **Abrégé**

La présente invention se rapporte à un procédé informatisé de pilotage et de gestion d'un appareil tel qu'un appareil de douche, muni d'une pomme pivotant selon une pluralité d'axes, permettant d'obtenir un jet d'eau oscillant orientable dans les trois dimensions de l'espace, comprenant au moins les étapes de :
a) afficher sur un écran et choisir une silhouette d'utilisateur ;
b) définir et sauvegarder dans un fichier la représentation graphique d'au moins une action individuelle sur ladite silhouette en une position donnée, par exemple une position de face, de dos ou de profil, l'action individuelle étant représentée par une trajectoire du jet d'eau tracée sur ladite silhouette ;
f) sélectionner une ou plusieurs actions définies ;
g) définir et sauvegarder dans un fichier au moins un traitement composé à partir de ladite sélection d'une ou plusieurs actions définies ;
h) imprimer, archiver et/ou communiquer les fichiers sauvegardés.

## Description

### Objet de l'invention

La présente invention se rapporte à un procédé mis en oeuvre au moyen de deux logiciels de pilotage et de gestion d'un appareil, tel qu'un appareil de douche, comprenant un corps pivotant selon deux axes permettant d'obtenir un jet d'eau oscillant orientable dans les trois dimensions de l'espace. Ce procédé constitue une évolution innovante du procédé décrit de façon élémentaire dans la demande de brevet internationale WO-A-97/043047 du même Demandeur.

Le domaine d'application est principalement celui de l'hydromassage par douche au jet, qu'il soit pratiqué en Centre de thermalisme ou thalassothérapie ou à domicile avec une installation individuelle. Les soins visés ne sont pas exclusivement destinés à l'homme, mais également à l'animal (par exemple le cheval).

Cette méthode est cependant applicable chaque fois qu'on souhaite programmer des trajectoires d'un jet de fluide (liquide, gaz) sous pression dans l'espace, comme par exemple dans le cas de l'animation d'un plan d'eau (bassin, piscine, lac, etc.), une fontaine, etc. ("sculpture" par jet d'eau).

### Etat de la technique

Dans le domaine de l'hydromassage, la douche au jet est généralement pratiquée en Centre de thermalisme ou de thalassothérapie.

Un soin ou traitement est caractérisé par une succession d'actions d'un jet d'eau sur le corps du patient ou du curiste qui se présente soit de face, soit de profil ou soit encore de dos.

Les paramètres de fonctionnement qui caractérisent une action sont :
- la trajectoire et la vitesse du jet d'eau sur le corps ;
- la température et le débit de l'eau ;
- le nombre de passage successifs sur le corps lors de cette action.

On connaît de la demande internationale WO-A-97/043047 un appareil de douche comprenant un corps pivotant portant une pomme de douche agencée pour produire un jet d'eau et comportant des moyens pour imprimer à ce corps un mouvement d'oscillation. Le corps comprend un premier élément pivotant agencé pour pivoter autour d'un premier axe de pivotement. Il comprend en outre des moyens agencés sur l'élément pivotant précité pour définir un deuxième axe de pivotement transversal au premier axe de pivotement et un deuxième élément attaché à ces derniers moyens précités de manière à pouvoir pivoter autour du deuxième axe de pivotement, le deuxième élément pivotant précité portant la pomme de douche. L'appareil comporte enfin des moyens pour imprimer au corps un mouvement d'oscillation autour de chaque axe de pivotement.

Les mouvements d'oscillation du corps pivotant, c'est-à-dire par exemple un mouvement de pivotement vertical et un mouvement de pivotement horizontal, sont imprimés par des moteurs pas-à-pas ou à courant continu, commandés par un système électronique à microprocesseur. Grâce à une programmation préalable des paramètres des mouvements d'oscillation (vitesse et amplitude) ainsi que leur séquencement dans le temps, on peut obtenir une très grande diversité de trajectoires du jet d'eau dans l'espace, au gré de l'utilisateur lui-même qui peut ainsi bénéficier à sa convenance des effets bénéfiques de la douche sur le corps. Notamment plusieurs modes d'action peuvent être choisis et mémorisés. On distingue par exemple le mode d'action dynamique, où le jet d'eau suit des trajectoires prédéfinies par le constructeur sur base de paramètres que règle l'utilisateur. A l'inverse, dans le mode d'action statique, le jet d'eau se trouve figé dans l'espace selon une orientation déterminée et pendant une durée déterminée choisis par l'utilisateur.

Toutefois, l'appareil d'hydromassage par douche au jet selon WO-A-97/043047 est susceptible d'être exploité dans un très grand nombre d'applications ressortant du domaine médical ou paramédical d'une part (soins de kinésithérapie, voire "acupuncture"), du domaine du bien-être d'autre part (relaxation, thermalisme, balnéothérapie, pressothérapie, etc.). Ainsi, une utilisation à large échelle dans le domaine professionnel ou domestique de ce type d'appareil requiert la création d'une interface utilisateur fonctionnelle, adaptée aux besoins, conviviale, modulaire et d'accès aisé.

### Buts de l'invention

La présente invention vise à fournir une solution qui permette de s'affranchir des inconvénients de l'état de la technique.

De manière générale, l'invention vise à fournir un procédé pour programmer des trajectoires d'un jet de fluide sous pression dans l'espace.

En particulier, l'invention vise à fournir un procédé de mise en oeuvre d'un appareil d'hydromassage 3D par douche au jet qui prenne en compte les besoins des utilisateurs, professionnels ou particuliers.

### Principaux éléments caractéristiques de l'invention

Un premier objet de la présente invention se rapporte à un procédé informatisé de pilotage et de gestion d'un appareil tel qu'un appareil de douche, muni d'une pomme pivotant selon une pluralité d'axes, permettant d'obtenir un jet d'eau oscillant orientable dans les trois dimensions de l'espace, comprenant au moins les étapes de :
a) afficher sur un écran et choisir une silhouette d'utilisateur ;
b) définir et sauvegarder dans un fichier la représentation graphique d'au moins une action individuelle sur ladite silhouette en une position donnée, par exemple une position de face, de dos ou de profil, l'action individuelle étant représentée par une trajectoire du jet d'eau tracée sur ladite silhouette ;
c) sélectionner une ou plusieurs actions définies ;
d) définir et sauvegarder dans un fichier au moins un traitement composé à partir de ladite sélection d'une ou plusieurs actions définies ;
e) imprimer, archiver et/ou communiquer les fichiers sauvegardés.

Des modalités d'exécution préférées du procédé de l'invention sont décrites dans les revendications 1 à 19.

Des objets annexes de l'invention concernent deux programmes d'ordinateur comprenant un code convenant pour mettre en oeuvre les étapes du procédé selon l'une quelconque des revendications 1 à 12, respectivement 13 à 19, lorsque lesdits programmes sont exécutés sur un ordinateur, en ce compris lesdits programmes mémorisés sur un support lisible par un ordinateur.

Un autre objet de l'invention se rapporte à un système informatique comprenant :
- un ordinateur individuel, de préférence de type PC, pour la mise en oeuvre du programme selon la revendication 20;
- une unité comprenant un contrôleur, une mémoire et un système d'affichage, embarquée sur ledit appareil pour la mise en oeuvre du programme selon la revendication 21 ;
- des moyens pour le transfert bidirectionnel de données entre ledit ordinateur ou ladite unité.

Un dernier objet de l'invention concerne la généralisation du procédé à toute application, par exemple dans un cadre médiatique ou artistique, où l'on souhaite produire de manière automatisée au cours du temps un jet de fluide orientable dans l'espace (revendications 24 à 26).

### Brève description des figures

La figure 1 représente schématiquement et globalement la séquence de tâches prises en charge par le logiciel DAT.

La figure 2A représente un écran "Choisir la Silhouette Utilisateur".

La figure 2B représente un écran "Choisir la Position".

Les figures 2C, 2D, 3A, 3B, 4, 5 et 6 représentent des écrans "Définir l'Action".

La figure 7 représente un écran "Sélectionner les Actions".

Les figures 8A à 8C représentent des écrans "Définir le Traitement", avec définition des paramètres des actions.

La figure 9 représente un ordinogramme avec une vue d'ensemble des tâches effectuées par une forme d'exécution préférée du programme GDS.

### Description détaillée de l'invention

Le concept "Dynamic Shower / Hydromassage System" reproduit l'action de la douche au jet. Ce concept peut être mis en oeuvre grâce à l'interpénétration des éléments mobiles d'une machine qui permet d'orienter un jet d'eau dans l'espace, en association avec un logiciel de gestion de la machine appelé *GDS* (pour *Gestion Dynamic Shower)* et un logiciel de définition des actions et traitements appelé *DAT* (pour *Définition Actions Traitements).* Ces trois entités sont liées de manière indissociable.

Une action peut-être définie soit directement par la trajectoire du jet d'eau sur le corps du patient par l'intermédiaire d'un joystick, ce qui permettra aussi la mémorisation de cette trajectoire ainsi définie, soit indirectement par mémorisation d'une trajectoire sur des silhouettes ou des photos (ou toutes représentations graphiques) digitalisées d'une partie ou de la totalité du corps présentées sur l'écran d'un PC.

Dans le premier cas, l'action menée sur le corps est mémorisée une première fois dans la machine, par l'intermédiaire du logiciel GDS, pour être par la suite réutilisée à volonté pendant la durée d'un soin ou d'une cure.

Dans ce cas, le traitement pourrait se résumer à une seule action. Ainsi, cette action pourra aussi être mémorisée dans la mémoire d'un PC sous la forme d'une "fiche patient", afin d'y être associée éventuellement à d'autres actions ou encore simplement archivée.

Dans le second cas, grâce au logiciel DAT, on présente, sur l'écran d'un PC, la surface schématisée du corps à couvrir par l'action du jet d'eau. Une fois encore, on peut généraliser l'application à un dessin quelconque à réaliser dans l'espace par un jet d'eau sous pression.

Grâce à la souris, l'action matérialisée par la trajectoire, est définie sur cette représentation par une succession de points reliés par des segments de droite. L'action peut aussi faire appel à des trajectoires aux formes prédéfinies mémorisées dans ce logiciel. On définit soit l'aire d'action, soit les amplitudes des trajectoires.

Lors de la définition des traitements, les paramètres de fonctionnement de chacune des actions sont mémorisés. Les fichiers générés par le logiciel DAT alimentent la mémoire du logiciel GDS.

### Le logiciel GDS

Il mémorise et gère les paramètres de fonctionnement du système, l'exécution des traitements, des actions qui les composent.

Les paramètres d'exécution des traitements et des actions sont mémorisés dans 3 fichiers distincts générés par un logiciel auxiliaire dénommé DAT, soit les fichiers DAT.TRT, DAT.ACT et DAT.BLK. Ces trois fichiers sont avantageusement regroupés en un fichier unique DAT.SAR pour la communication PC/machine.

Le fichier DAT.TRT contient l'ensemble des traitements définis ainsi que la composition de chaque traitement, en particulier les paramètres de fonctionnement de chacune des actions qui le composent. Il donne l'accès, c'est-à-dire l'adresse de chacune des actions dans le fichier DAT.ACT.

Le fichier DAT.ACT contient l'ensemble des actions qui ont été sélectionnées en vue de la composition des traitements. Il donne l'accès, c'est-à-dire l'adresse du bloc propre à chaque action dans le fichier DAT.BLK.

Le fichier DAT.BLK contient l'ensemble des blocs, chaque bloc contenant l'ensemble des coordonnées des points qui composent une trajectoire du jet d'eau sur le corps.

Le logiciel GDS est composé de modules embarqués dans une machine, dont le nombre dépend des performances exigées et du type de machine commercialisée.

La dénomination des modules du logiciel est par exemple la suivante :

| | |
|---|---|
| Module 1 : | Transférer les DATA ; |
| Module 2 : | Démarrer Traitement ; |
| Module 3 : | Modifier Paramètres Traitement ; |
| Module 4 : | Tracer Action Joystick ; |
| Module 5 : | Tester Jet d'eau ; |
| Module 6 : | Régler. |

Un afficheur disposé au tableau de commande de la machine, permet à l'utilisateur de dialoguer avec le logiciel GDS.

### Le logiciel DAT

Le logiciel DAT permet la définition des actions et des traitements. Il génère les fichiers DAT.TRT, DAT.ACT, DAT.BLK et DAT.SAR, fichier unique qui regroupe les trois précédents, qui seront mémorisés et rappelés par le logiciel GDS.

Le logiciel DAT est structuré selon l'organigramme représenté sur la figure 1.

### Description d'une forme d'exécution préférée de l'invention Les fonctions du logiciel DAT

Les fonctions du logiciel DAT sont les suivantes :

### 1 - Présentation et choix de la silhouette de l'utilisateur

Les silhouettes humaines, par exemple homme 11 et femme 12, voire animales, sont présentées à l'écran du PC (figure 2A) ; le choix de l'une d'elles permettra au module "Définition des Actions" de présenter les 4 positions du corps 10 propres à la silhouette retenue (figure 2B). L'exemple fourni ici d'un utilisateur en position debout n'est pas limitatif. D'autres positions, couchée ou autre, peuvent être prises en considération sans modifier les caractéristiques essentielles de l'invention.

### 2 - Définition des actions

La séquence définie est la suivante :
- Choisir la position du corps se trouvant face à la machine, donc face à l'action du jet d'eau : sur l'écran représenté sur la figure 2C, les icônes respectives <Ouvrir les fichiers des actions déjà définies> 21 et <Sortir du programme> 22, ainsi que <Retourner aux écrans précédents> 23 et <Voir les écrans suivants> 24 apparaissent. Les silhouettes 20 du corps de face, de profil gauche, de profil droit et de dos apparaissent à la gauche de l'écran. La silhouette sélectionnée 20' est agrandie et présentée au centre de l'écran ;
- Définir l'action : les icônes de fonction suivantes <Agrandir une partie du corps> 25 et <Revenir à la silhouette présentée dans son entièreté> 26 apparaissent. Les quatre types d'action possibles apparaissent sur la droite de l'écran, nommées respectivement :
   - <Dynamique Simple 31> ;
   - <Dynamique Croisée 32> ;
   - <Dynamique Localisée 33> ;
   - <Statique 34> ;
- Choisir l'action avec laquelle on désire tracer la trajectoire, l'action de l'eau sur le corps (figure 2D) : une cible est alors transportée par le curseur de la souris ; elle sera positionnée sur la silhouette, et permettra de définir (par un clic gauche) tous les changements de direction de la trajectoire.

Au tracé du premier point 40 sur la silhouette apparaissent les icônes de fonctions suivantes : <Mémoriser la Trajectoire> 41, <Effacer tous les points définis à l'écran> 42 et <Modifier la Position des points> 43.

L'étiquette-fonction <Symétrie> 44 apparaît sous l'étiquette <Action dynamique simple> ou <Action dynamique croisée> 45, par exemple. L'étiquette-fonction <Rotation> apparaît sous l'étiquette <Action localisée> (non représenté).

### Caractéristiques des actions spécifiques

<Dynamique Simple> est une action semblable à celle qui est communément utilisée lors d'une application manuelle du soin par la douche au jet (figure 3A). Elle permet après la définition de la trajectoire 50 sur un membre (ou une zone limitée) du corps de la dupliquer sur l'autre membre par la fonction <Symétrie> 50'. Le nombre de points, c'est-à-dire de changements de direction de la trajectoire, est au nombre de 32. Elle sera le plus souvent utilisée pour les bras, les jambes et les fesses, mais aussi sur des surfaces à traiter dont l'une des dimensions est de faible amplitude comme par exemple sur les profils gauche et droit d'un patient.

<Dynamique Croisée> est une action conçue pour couvrir de la manière plus uniforme possible une surface ayant de plus grandes dimensions (figure 4). Elle permet la définition d'une première trajectoire 51 avec au maximum 16 points et ensuite, après un clic droit, de compléter ce premier tracé par un second tracé 52 de maximum 16 autres points disposés afin de couvrir, par une trajectoire croisée, une plus grande surface. Cet ensemble pourra aussi être dupliqué par la fonction <Symétrie> 44. Elle sera le plus souvent utilisée pour le dos, les fesses, les cuisses.

<Dynamique Localisée> est une action conçue pour couvrir des surfaces disposées au droit du plan médian du corps, principalement dans la position de face et de dos, en particulier dans la zone des vertèbres lombaires (figure 5). Le premier et dernier point du tracé 53 doivent se trouver de préférence suivant l'axe du corps. Après le positionnement du dernier point, un clic droit de la souris lie ce dernier point au premier. Le nombre de points disponible est au nombre maximal de 16. La trajectoire ainsi définie permet un premier passage du jet d'eau sur le corps. La fonction <Rotation>, propre à cette action, définit le second passage de l'eau sur le corps en conservant les coordonnées verticales et en inversant les coordonnées horizontales (alternance).

<Statique> représente une action du jet d'eau en un point déterminé 54 du corps pendant un temps déterminé (figure 6). Le nombre de points disponibles est de 2, un point appelé "point de déviation" 55 et le point d'application du jet d'eau 54. Elle peut-être le point de départ d'une Action Dynamique Localisée (figure 5).

Toute action du jet d'eau sur le corps démarre du point appelé "point terre" 56 (figure 3A) ; ce point est situé au droit de la surface d'application du jet d'eau, à l'intersection du plan médian du corps avec le sol. Il est représenté au bas des silhouettes, il ne fait pas partie du nombre de points donnés ci-dessus.

Lorsque le tracé de l'action est terminé, il faut activer la fonction <Mémoriser la trajectoire> 41.

Lorsque l'action est mémorisée, l'icône fonction <Imprimante> 27 apparaît (figure 3B).

A ce stade, le nombre d'actions définies et mémorisées est seulement limité par la capacité mémoire du PC.

### 3 - Sélection des actions définies en vues de la définition des traitements

La structure du processus de gestion de "Dynamic Shower", via le logiciel GDS, autorise un nombre limité d'actions définies (figure 7).

Afin d'offrir un large choix de combinaisons dans la définition des traitements, le logiciel DAT mémorise au maximum 16 actions de chaque type, soit au total 64 actions par type de silhouette qui peuvent alors être retenues pour la définition des traitements. Ces données sont bien entendues citées à titre d'exemple et ne sauraient en aucun cas limiter le portée de l'invention.

Dans cette fonction, les écrans présentés sont au nombre de 4, un pour chaque type d'action.

Chaque écran présente la liste des actions définies et une série de 16 cases dans lesquelles apparaîtront le cas échéant les actions sélectionnées.

Les icônes de fonction 22, 23, 24 et 27 apparaissent (idem figure 2C et 3B), de même qu'une icône <Supprimer la représentation de l'action dans la case désignée / Supprimer le fichier désigné dans la liste d'actions définies> 28.

La séquence définie est la suivante :
- Désigner et activer une case (clic gauche) ;
- Sélectionner dans la liste des actions définies l'action à retenir (clic gauche).

La représentation de l'action vient alors s'inscrire dans la case activée.

L'ensemble des représentations des actions retenues peut-être réorganisé, l'emplacement d'une action par rapport à l'autre peut être modifié. Le maintien du bouton gauche de la souris ("hold"), à partir d'une case avec représentation de l'action, permet de déplacer celle-ci, en particulier de l'insérer entre deux actions contiguës ; à cet instant une trait vertical apparaît entre les 2 cases et la libération du bouton gauche de la souris réalise l'insertion.

On remarquera que seulement si une case est désignée, la fonction <Supprimer> 28 effacera la représentation de l'action de cette case. Par contre, si un fichier est désigné dans la liste des actions définies, la fonction <Supprimer> 28 effacera de la mémoire le tracé de l'action.

### 4 - Définition des traitements

La structure du processus de gestion de "Dynamic Shower", via le logiciel GDS, autorise la composition d'un nombre limité de traitements.

Afin d'offrir un large choix de traitements, le logiciel DAT mémorise au maximum 16 traitements (non limitatif) pour chacun des sexes. On peut visualiser la combinaison des actions correspondant à chaque traitement particulier (figures 8A-8C).

Chaque traitement défini sera le résultat de la combinaison d'un nombre maximal de 16 actions, choisies parmi les 64 possibles pour chacune des silhouettes "utilisateur" (non limitatif).

L'écran permet de faire apparaître, sous l'étiquette des <Actions>, la liste des actions retenues dans chacun des types d'action mais aussi de rappeler les traitements déjà mémorisés (Etiquette des <Traitements>).

On remarquera que des actions peuvent venir compléter un traitement déjà mémorisé, l'inverse n'étant pas possible. Les icônes de fonction respectives déjà définies ci-dessus 22, 23, 24, 27 et 28 et 42 apparaissent.

Pour réaliser la composition d'un traitement à partir des actions définies, la séquence définie est la suivante :
- Désigner et activer une case d'action 61 (clic gauche) ;
- Dans la liste 63 des <Actions> 60 retenues, présentée au droit de chaque type d'action, sélectionner une action particulière (clic gauche) ;
- Modifier éventuellement les paramètres de fonctionnement et confirmer.

La représentation de l'action vient s'inscrire dans la case activée avec un cadre contenant les paramètres de fonctionnement propre à chaque action.

Les paramètres 62 apparaissent dans l'ordre et par défaut avec les valeurs suivantes :
- la température de l'eau = 37°C ;
- le débit de l'eau = D2 ;
- la vitesse du jet d'eau sur le corps = V2 ;
- le nombre de passage successifs de cette action sur le corps = 10x .

Les minima et maxima de ces paramètres par construction sont les suivants (voir figure 8C), respectivement pour :
- la température : de 15 à 45 °C ;
- le débit : de 1 à 3 ;
- la vitesse : de 1 à 3 ;
- le nombre de passage : de 1 à 99.

Un clic gauche à la souris sur le cadre des paramètres 62 (figure 8C) ouvre une fenêtre d'accès aux paramètres.

Pour compléter ou modifier un traitement déjà mémorisé, la séquence définie est la suivante (figure 8B) :
- Dans la liste 73 des traitements déjà mémorisés, présentée au droit de l'étiquette <Traitements> 70, sélectionner un traitement particulier (clic gauche). L'ensemble des actions constituant ce traitement apparaissent à l'écran ;
- Compléter par la désignation et l'activation d'une case encore libre de toute représentation d'action, et suivre les instructions comme ci-dessus ;
- Modifier éventuellement en réorganisant les diverses actions comme expliqué ci-dessus ;
- Modifier les paramètres de fonctionnement des diverses actions comme expliqué ci-dessus (également figure 8C) ;
- Modifier éventuellement la composition du traitement en supprimant des actions.

A ce stade, l'ensemble des représentations des actions peut donc être réorganisé ; par exemple, l'emplacement d'une action par rapport à l'autre peut être modifié. Le maintien du bouton gauche de la souris, à partir d'une case avec représentation d'une action, permet de déplacer celle-ci, en particulier de l'insérer entre deux actions contiguës, à cet instant un trait vertical apparaît entre les 2 cases et la libération du maintien du bouton gauche de la souris réalise l'insertion (idem ci-dessus).

On remarquera que, seulement si une case est désignée, la fonction <Supprimer> 28 effacera la représentation de l'action de cette case. Par contre, si un fichier est désigné dans la liste des actions retenues, ou dans la liste des traitements mémorisés la fonction <Supprimer> 28 effacera de la mémoire le tracé de l'action ou le traitement désigné.

### 5 - Archivage et communication des fichiers générés.

Lorsque la composition d'un traitement est terminée et que l'on clique "gauche" sur la flèche droite pour avancer dans le programme, les fonctions présentées sont :
- <Mémorisation du traitement : O/N> ;
- si "oui", mise en mémoire directe dans le PC avec communication ou non à la société qui commercialise l'appareil pour tests et conseils ; la fonction <Envoi mail> apparaît et il suffit de joindre le fichier "XXX.zip" mémorisé, qui reprend le fichier DAT.SAR et ses fichiers annexes.

### Les modules du logiciel GDS

La figure 9 présente, sous forme d'un ordinogramme, un aperçu d'ensemble des tâches effectuées par le programme GDS, qui sont essentiellement détaillées ci-après.

### 1. Transférer DATA

La première opération à réaliser est bien le transfert des DATA, soit le transfert du contenu des fichiers générés par le logiciel DAT du PC vers la machine, soit le transfert du contenu de la mémoire de la machine vers le PC dans le cas d'une action définie directement sur le corps à l'aide du joystick.

### 2. Démarrer traitement

Les actions et traitements étant mémorisés, il s'agit d'activer l'action du jet d'eau sur le patient. La séquence définie est la suivante :
- <Sélectionner le Sexe> ;
- <Sélectionner le Traitement> ;
- <Sélectionner la Taille et la Morphologie> ;
- <Régler la Température>,
   - soit à admettre un écart de température sur la valeur enregistrée de chaque action ;
   - soit à considérer une température identique pour toutes les actions du traitement.

C'est avec ces données complémentaires que le logiciel GDS calcule principalement les actions des moteurs pour permettre au jet d'eau de respecter la trajectoire, l'action définie.

Le procédé contrôle également :
- les actions des LED en face avant de la machine pour signifier la position que le patient doit prendre par rapport au jet ;
- les actions des électrovannes, en fonctions des débits choisis ;
- l'action de la vanne mélangeuse en vue de respecter la température demandée ;
- toute la gestion du dialogue entre l'utilisateur et la machine, au niveau de l'afficheur.

Lors de l'exécution du traitement, les paramètres de l'action en cours apparaissent sur l'afficheur.

### 3. Modifier paramètres traitement

Chaque action est définie par ses paramètres de fonctionnement, lors de la création d'un traitement à l'aide du Logiciel DAT. Ces paramètres sont :
- la température ;
- le débit ;
- la vitesse ;
- le nombre de passages.

Il est donné à l'utilisateur la possibilité de modifier les paramètres de fonctionnement de chacune des actions, sans faire appel à un PC, directement à partir de l'afficheur de la machine.

La séquence définie est la suivante :
- <Sélectionner le Sexe> ;
- <Sélectionner le Traitement> ;
- <Parcourir et Modifier les paramètres (propres à chaque action)> ;
- <Tester directement ces nouveaux paramètres>,
   en repassant par
- <Sélectionner la Taille et la Morphologie> de la séquence présentée au module 2 (Démarrer traitement).

### 4. Tracer action joystick

Une action, plus personnalisée, peut aussi être définie par l'action directe du jet d'eau sur le corps du patient par l'intermédiaire d'un joystick. La séquence définie est la suivante :
- <Nommer l'Action> ;
- <Sélectionner la Température> ;
- <Sélectionner le Débit> ;
- <Actionner le Joystick et Mémoriser la Trajectoire réalisée> ;
- <Sélectionner la Vitesse> ;
- <Sélectionner le Nombre de Passages>.

A ce stade, l'action peut être validée ou non. Si elle validée, l'action (c'est-à-dire le traitement) est exécutée. Après exécution de l'action, on peut décider de la mémoriser, soit en interne dans "Dynamic Shower", soit dans le PC. Sinon, on retourne à la boucle générale de choix.

Si le résultat de cette action est satisfaisant toutes ces données sont conservées, sinon la mémoire est directement effacée.

### 5. Tester le jet d'eau

Ce module reste accessible à l'utilisateur. Il permet de détecter une anomalie au niveau du réglage de la machine et/ou une variation importante du débit de distribution de l'eau.

La séquence définie est la suivante :
- <Sélectionner le Débit> ;
- <Orienter le Jet à la Position Terre et Vérification du point d'impact atteint, noter une différence significative> ;
- <Sélectionner différentes Hauteurs> ;
- <Orientation du Jet à ces Hauteurs et Vérification du point d'impact atteint, noter une différence significative> ;
- <Sélectionner différentes Largeurs>, etc.

A ce stade, si une différence significative est notée, faire appel au constructeur. Il s'agit de vérifier le bon fonctionnement de la machine et d'effectuer son réglage en passant par le module 6 détaillé ci-après.

### 6. Régler

Ce module est seulement accessible au constructeur ou à l'installateur. Après fixation de la machine suivant une géométrie rigoureuse de placement, il permet le réglage de celle-ci, la définition des actions des moteurs nécessaires pour orienter le jet d'eau à la position "terre" (via un rayon laser), origine de toute action.

La séquence définie est la suivante :
- <Entrer le Code d'Accès> ;
- <Régler la Position Terre> ;
- <Enregistrer les Températures, noter les écarts significatifs et ajuster>.

## Revendications

1. Procédé informatisé de pilotage et de gestion d'un appareil tel qu'un appareil de douche, muni d'au moins une pomme ou distributeur pivotant selon une pluralité d'axes, permettant d'obtenir un jet d'eau oscillant orientable dans les trois dimensions de l'espace, comprenant au moins les étapes de :
a) afficher sur un écran et choisir une silhouette d'utilisateur ;
b) définir et sauvegarder dans un fichier la représentation graphique d'au moins une action individuelle sur ladite silhouette en une position donnée, par exemple une position de face, de dos ou de profil, l'action individuelle étant représentée par une trajectoire du jet d'eau tracée sur ladite silhouette ;
c) sélectionner une ou plusieurs actions définies ;
d) définir et sauvegarder dans un fichier au moins un traitement composé à partir de ladite sélection d'une ou plusieurs actions définies ;
e) imprimer, archiver et/ou communiquer les fichiers sauvegardés.

2. Procédé selon la revendication 1, **caractérisé en ce que** l'étape b) comporte au moins les sous-étapes suivantes :
- choisir la silhouette entière ou une partie agrandie de celle-ci, de préférence présentée au centre de l'écran ;
- sélectionner le type d'action dans le groupe constitué de : action dynamique simple, action dynamique croisée, action dynamique localisée et action statique ;
- tracer grâce à un moyen graphique une trajectoire sur la silhouette ou une partie de celle-ci présentée à l'écran, ladite trajectoire comprenant une succession de points et notamment un point de départ, un point d'arrivée et, le cas échéant, un ou plusieurs points intermédiaires ;
- sauvegarder la trajectoire tracée dans un fichier.

3. Procédé selon la revendication 2, **caractérisé en ce qu'**il comporte en outre une sous-étape de réplication symétrique de la trajectoire tracée sur une partie de la silhouette, par rapport à un axe correspondant essentiellement au plan médian de la silhouette de l'utilisateur.

4. Procédé selon la revendication 2, **caractérisé en ce que** l'action dynamique simple comporte une trajectoire unique formant une courbe ou une ligne brisée ouverte ou fermée.

5. Procédé selon la revendication 2, **caractérisé en ce que** l'action dynamique croisée comporte deux trajectoires croisées formant chacune une courbe ou une ligne brisée ouverte ou fermée.

6. Procédé selon la revendication 2, **caractérisé en ce que**, dans l'action dynamique localisée, le point de départ et le point d'arrivée sont identiques, la trajectoire formant une courbe ou une ligne brisée fermée.

7. Procédé selon la revendication 2, **caractérisé en ce que**, dans l'action statique, la trajectoire comprend un seul point, auquel s'ajoute un point de déviation du jet.

8. Procédé selon la revendication 2, **caractérisé en ce que** l'étape c) comporte au moins les sous-étapes suivantes :
- pour chaque type d'action, activer une case sur un écran présentant une pluralité de cases graphiques ;
- sélectionner dans une liste d'actions définies un nom de fichier correspondant à une action à retenir ;
- inscrire dans la case activée une représentation graphique de l'action sélectionnée.

9. Procédé selon la revendication 2, **caractérisé en ce que** l'étape d) comporte au moins les sous-étapes suivantes :
- faire apparaître sur un écran la liste des actions sauvegardées pour l'un ou l'autre des types d'actions ou la liste de traitements déjà sauvegardés ;
- composer un nouveau traitement ou compléter un traitement existant en désignant et activant au moins une case graphique d'action ;
- sélectionner dans ladite liste d'actions un nom de fichier correspondant à une action à retenir ;
- inscrire dans la case activée une représentation graphique de l'action sélectionnée ;
- modifier un ensemble de paramètres de fonctionnement de l'appareil pour cette action et confirmer.

10. Procédé selon la revendication 9, **caractérisé en ce que** l'ensemble de paramètres de fonctionnement comprend la température de l'eau du jet, le débit de l'eau, la vitesse du jet d'eau lors de son impact sur le corps de l'utilisateur et le nombre de passages successifs du jet sur le corps.

11. Procédé selon la revendication 9 ou 10, **caractérisé en ce que** lesdits paramètres sont affichés dans un cadre configuré pour qu'un clic de souris sur celui-ci donne accès à une fenêtre permettant la modification des paramètres.

12. Procédé selon la revendication 9, **caractérisé en ce que** la modification d'un traitement déjà mémorisé requiert les étapes de :
- sélectionner un traitement dans la liste des traitements déjà mémorisés et afficher l'ensemble des actions constituant ce traitement ;
- désigner et activer une case encore libre ;
- modifier, éventuellement supprimer ou réorganiser l'ordre de présentation d'une ou plusieurs actions, au moyen de l'action de la souris sur les cases graphiques, en ce compris modifier les paramètres de fonctionnement de la ou desdites actions.

13. Procédé selon la revendication 1, **caractérisé en ce qu'**il comprend en outre au moins les étapes de :
f) transférer des données contenues dans les fichiers générés aux étapes b), c) et d) vers la mémoire d'un ordinateur ou contrôleur associé à l'appareil de douche et vice versa ;
g) activer et mettre en oeuvre un traitement pour l'utilisateur ;
h) modifier et sauvegarder des paramètres de fonctionnement pour le traitement considéré, directement à partir d'un afficheur de l'appareil ;
i) tracer une trajectoire directement sur le corps de l'utilisateur au moyen d'un joystick et annuler ou activer et éventuellement sauvegarder cette trajectoire ;
j) tester le jet d'eau ;
k) régler la machine.

14. Procédé selon la revendication 13, **caractérisé en ce que** l'étape g) comprend les sous-étapes de :
- sélectionner la silhouette utilisateur ;
- sélectionner un traitement ;
- sélectionner une taille et une morphologie ;
- régler la température de l'eau.

15. Procédé selon la revendication 14, **caractérisé en ce que** le réglage de température consiste en :
- soit admettre un écart de température par rapport à la valeur enregistrée de chaque action ;
- soit considérer une température identique pour toutes les actions du traitement.

16. Procédé selon la revendication 13, **caractérisé en ce que** l'étape g) comprend en outre les sous-étapes de :
- calculer les actions des moteurs pour que le jet d'eau suive la trajectoire de l'action définie ;
- contrôler l'activation de LEDs en face avant de l'appareil pour indiquer à l'utilisateur la position qu'il doit prendre par rapport au jet dans l'action en cours ;
- contrôler l'action d'électrovannes en fonction des débits choisis ;
- contrôler l'action d'une vanne mélangeuse pour respecter les températures demandées ;
- gérer le dialogue entre l'utilisateur et l'appareil au niveau d'un afficheur.

17. Procédé selon la revendication 13, **caractérisé en ce que** l'étape i) comprend au moins les sous-étapes de :
- nommer une action ;
- sélectionner une température ;
- sélectionner un débit ;
- actionner le joystick et mémoriser une trajectoire réalisée ;
- sélectionner une vitesse ;
- sélectionner un nombre de passages ;
- exécuter l'action correspondante pour la tester, si elle est validée ;
- mémoriser l'action après exécution.

18. Procédé selon la revendication 13, **caractérisé en ce que** l'étape j) comprend au moins les sous-étapes de :
- sélectionner un débit ;
- orienter le jet à une position dite de terre et vérifier le point d'impact atteint par le jet ;
- sélectionner différentes hauteurs ;
- orienter le jet à chacune de ces hauteurs et vérifier le point d'impact atteint ;
- si une différence donnée est atteinte, demander de faire appel au constructeur.

19. Procédé selon la revendication 13, **caractérisé en ce que** l'étape k) comprend au moins les sous-étapes de :
- entrer un code d'accès ;
- régler une position dite de terre.

20. Programme d'ordinateur comprenant un code convenant pour mettre en oeuvre les étapes du procédé selon l'une quelconque des revendications 1 à 12, lorsque ledit programme est exécuté sur un ordinateur.

21. Programme d'ordinateur comprenant un code convenant pour mettre en oeuvre les étapes du procédé selon l'une quelconque des revendications 13 à 19, lorsque ledit programme est exécuté sur un (micro-)contrôleur.

22. Programme d'ordinateur selon la revendication 20 ou 21, mémorisé sur un support lisible par un ordinateur.

23. Système informatique pour piloter et gérer un appareil de douche comprenant une pomme pivotante selon au moins deux axes permettant d'obtenir un jet d'eau oscillant orientable dans les trois dimensions de l'espace comprenant :
- un ordinateur individuel, de préférence de type PC, pour la mise en oeuvre du programme selon la revendication 20;
- une unité comprenant un contrôleur, une mémoire et un système d'affichage, embarquée sur ledit appareil pour la mise en oeuvre du programme selon la revendication 21 ;
- des moyens pour le transfert bidirectionnel de données entre ledit ordinateur ou ladite unité.

24. Procédé informatisé de pilotage et de gestion d'un appareil produisant un jet de fluide sous pression, muni d'au moins un distributeur du jet pivotant selon une pluralité d'axes, permettant d'obtenir un jet oscillant orientable dans les trois dimensions de l'espace, comprenant au moins les étapes de :
a) afficher sur un écran et choisir une représentation graphique d'une surface ou d'un volume pour l'action du jet dans l'espace ;
b) définir et sauvegarder dans un fichier la représentation graphique d'au moins une action individuelle, l'action individuelle étant représentée par une trajectoire du jet de fluide tracée sur la surface ou dans le volume ;
c) sélectionner une ou plusieurs actions définies ;
d) définir et sauvegarder dans un fichier combiné ladite sélection d'une ou plusieurs actions définies ;
e) imprimer, archiver et/ou communiquer les fichiers sauvegardés.

25. Procédé selon la revendication 1 ou 24, **caractérisé en ce que** les mouvements de plusieurs distributeurs sont coordonnés simultanément.

26. Utilisation du procédé selon la revendication 24 ou 25, dans le cadre de l'animation d'un plan d'eau tel que bassin, piscine, lac ou d'une fontaine.
